# FASCICULE DE BREVET EUROPEEN

(11) **EP 0 266 284 B1**
(45) Date de publication et mention de la délivrance du brevet: **02.05.1990**
(21) Numéro de dépôt: 87420274.0
(22) Date de dépôt: 09.10.1987
(51) Int. Cl.: B65D 47/34, A47K 5/12

(54) **Distributeur pour produit pateux et procédé de fabrication du corps de distributeur correspondant**
Spender für Pasteten-Produkte und Verfahren zur Fabrikation
Distributor for pasty products and method of producing it

(30) Priorité: 13.10.1986 FR 8614348
(43) Date de publication de la demande: 04.05.1988
(73) Titulaire: CEBAL, F-92115 Clichy (FR)
(72) Inventeur: Jupin, Alain, F-51800 Sainte Menehould (FR); Schneider, Bernard, F-51800 Sainte Menehould (FR)
(74) Mandataire: Vanlaer, Marcel

(56) Documents cités:
- EP-A- 0 048 421
- EP-A- 0 179 342
- DE-U- 8 518 670

## Description

L'invention concerne le domaine des distributeurs pour produits pâteux et plus particulièrement ceux utilisant d'une part un système de compression et d'aspiration commandé par l'écrasement de leur tête souple en matière plastique et d'autre part un piston glissant. Le terme produit pâteux désigne ici tout produit de consistance pâteuse pouvant être distribué au moyen d'un tel dispositif, qu'il soit qualifié de pâte, de gel ou de crème épaisse.

### ETAT DE LA TECHNIQUE CONNUE

Le document EP-A-0048421 (US-A-4394939) décrit un distributeur pour produits pâteux dont le corps porte, à sa partie supérieure, une soupape d'aspiration du produit pâteux de la chambre de stockage comprise entre son piston glissant et cette partie supérieure vers la chambre de pompage ou de compression, cette soupape comprenant un siège à fenêtres de passage latérales et une pièce annulaire d'obturation de ces fenêtres, pièce reliée par au moins trois rayons souples à un moyen fixé lui-même à une axe ou à un ergot central du siège sous-jacent. Le dôme de la tête fixée par encliquetage sur le corps est souple et écrasable, permettant de réaliser par écrasement puis relâchement l'explu- sion du produit pâteux et son aspiration de la chambre de stockage vers la chambre de pompage ou de compression. La soupape d'expulsion du produit vers le conduit et l'orifice de distribution a pour siège l'extrémité de la tubulure surmontant le dôme et comprend un clapet qui est fixé à l'intérieur de l'actionneur. L'assemblage des moyens d'aspiration, de compression et d'expulsion se fait ainsi avec 5 pièces, ou encore 3 pièces en plus du corps de distribution et de l'actionneur. La pièce annulaire d'obturation des fenêtres de passage du produit de la chambre de stockage à la chambre de pompage ou de compression est assez fragile.

### EXPOSE DU PROBLEME

Dans la technique ainsi connue, l'assemblage est compliqué et délicat et certains pièces sont fragiles. La demanderesse a cherché à obtenir, pour une fabrication en série, un ensemble de pièces d'aspiration, de compression et d'explusion du produit plus robustes et plus faciles à assembler.

### EXPOSE DE L'INVENTION

L'invention a pour objet un distributeur pour produits pâteux qui, comme il est connu par le document EP-A-0048421, comprend :
a) un corps qui comporte un corps tubulaire, un piston glissant à l'intérieur de ce corps tubulaire, et un sommet portant une soupape d'aspiration du produit pâteux dans la chambre de compression ainsi que, à sa périphérie, des moyens de fixation de la tête de distribution;
b) une tête de distribution fixée sur le corps et comportant:
   - un actionneur comportant un voile d'appui et un conduit de distribution;
   - une soupape d'expulsion du produit dans ce conduit de distribution, placée entre la chambre de compression et ce conduit;
   - un voile déformable définissant avec le sommet du corps et la soupape d'expulsion une chambre de compression.

Selon l'invention, le distributeur est caractérisé en ce que:
a1) le sommet du corps comporte un orifice central entouré d'une surface annulaire d'appui constituant le siège de la soupape d'aspiration, et le clapet de cette soupape est constitué d'un voile d'obturation, dont le rebord annulaire s'applique de façon étanche sur ladite surface annulaire en position de fermeture de la soupape, et d'une portion cylindrique sous-jacente engagée dans ledit orifice central et munie à sa partie inférieure de reliefs de retenue ;
b1) l'actionneur comprend d'une part une partie fixe comportant une jupe extérieure portant à sa partie inférieure un moyen de fixation sur le sommet du corps de distributeur, et d'autre part u ne partie centrale inclinable reliée à sa partie fixe et comportant un voile d'appui ainsi qu'un conduit de distribution débouchant dans une cheminée longitudinale qui est portée par le dessous dudit voile d'appui et emboîte de façon étanche la tubulure supérieure d'une coupelle déformable formant avec ledit voile d'appui et avec ledit sommet du corps du distributeur la chambre de compression, la surface de dessous dudit voile au fond de cette cheminée étant plane ou de courbure faible;
b2) le voile déformable délimitant la chambre de compression est compris dans ladite coupelle déformable qui est monobloc et comprend en allant du bas vers le haut: un moyen de fixation étanche sur le sommet du corps de ditributeur, puis ledit voile déformable, puis ladite tubulure supérieure surmontée d'une lèvre supérieure souple qui forme avec ladite surface du fond de ladite cheminée la soupape d'expulsion du produit dans le conduit de distribution.

Les moyens d'acheminement du produit pâteux de la chambre de stockage au conduit de distribution sont ainsi entièrement nouveaux.

La coupelle déformable étant un élément distinct, on peut choisir spécialement son matériau constitutif, en même temps que sa géométrie et ses variations d'épaisseur, de façon à obtenir une bonne souplesse et une bonne élasticité de son voile déformable ainsi que de sa lèvre supérieure formant le clapet d'expulsion, en relation avec la nature du produit pâteux distribué. La jupe extérieure fixe de l'actionneur verrouille le bas de cette coupelle déformable et protège son pourtour tandis que l'appui orienté sur la partie centrale inclinable de l'actionneur produit un effet de levier et entraîne de façon particulièrement reproductible l'écrasement de la chambre de compression et l'expulsion du produit pâteux par le fond de la cheminée et le conduit de distribution de cette partie inclinable. Le clapet d'aspiration dont l'ouverture, une fois cet appui relâché, permet la montée du produit pâteux dans ia chambre de compression, est solidaire du sommet du corps distributeur. L'assemblage est alors très facile: la coupelle déformable est fixée dans l'actionneur, de façon à réaliser sa fixation étanche à la partie centrale inclinable de l'actionneur, puis l'ensemble est fixé sur le sommet du corps de distributeur, par exemple par encliquetage, ou par tout autre moyen de fixation tel que vissage, collage ou soudage. Pour faciliter la fixation de la coupelle déformable dans l'actionneur, la coupelle comprend de préférence entre son moyen de fixation sur le corps de distributeur et son voile déformable une tubulure inférieure s'emboîtant avec un jeu faible - de préférence moins de 0,6 mm au diamètre - dans la jupe extérieur de l'actionneur. De façon typique, la tubulure supérieure de la coupelle déformable et la cheminée longitudinale de l'actionneur portent des moyens complémentaires de fixation étanche qui coopérant lors de l'emboîtement de la tubulure par la cheminée, par exemple une nervure circulaire extérieure de la tubulure et une gorge circulaire de l'intérieur de la cheminée.

Le moyen de fixation étanche de la coupelle déformable sur le sommet du corps de distributeur est de façon avantageuse un rebord inférieur circulaire extérieur de cette coupelle, le sommet du corps de distributeur comportant une surface périphérique d'appui de ce rebord, et la jupe extérieure de l'actionneur comportant une surface intérieure d'appui qui, au montage, vient serrer ledit rebord inférieur circulaire de la coupelle sur ladite surface périphérique d'appui.

La soupape d'aspiration mérite une attention particulière, car son clapet est rendu solidaire du sommet du corps du distributeur par forcement de ses reliefs de retenue au travers de l'orifice central ou à peu près central de ce sommet. Ces reliefs devant être ainsi encliquetables tout en jouant ensuit leur rôle de retenue, consistant à régler et limiter la course d'ouverture du clapet sans qu'il y ait de risque de coincement de ces reliefs dans l'orifice, ce sont de préférence des bossages transversaux ayant un diamètre de cylindre circonscrit supérieur de 1 à 2 mm au diamètre de l'orifice du sommet.

De façon à obtenir à la fois un bon guidage du clapet d'aspiration au travers de l'orifice du sommet du corps de distributeur et un écoulement facile du produit pâteux à travers l'espace annulaire d'ouverture de la soupape formée par ce clapet et par le pourtour de l'orifice, il est préférable d'avoir en outre, pour la partie de portion cylindrique du clapet situé en dehors des reliefs de retenue, à la fois des portions de surface cylindriques intermédiaires de diamètre relativement faible et des bossages longitudinaux, c'est-à-dire des portions cylindriques arrondies en relief, ayant un diamètre hors-tout plus grand mais inférieur d'au moins 0,6 mm au diamètre de l'orifice, ces bossages longitudinaux servant alors au guidage du clapet au travers de l'orifice. Le diamètre extérieur du rebord annulaire du voile d'obturation de la soupape d'aspiration est choisi de façon que l'étanchéité soit réalisée en toute position de fermeture de cette soupape compte tenu du jeu de clapet dans l'orifice.

De préférence encore, les bossages transversaux de retenue comportant des surfaces supérieures et inférieures inclinées ou arrondies, de façon à obtenir un arrêt en douceux du clapet et à faciliter son encliquetage initial au travers de l'orifice du sommet du corps de distributeur, et le diamètre hors-tout sur les bossages ou nervures longitudinales de guidage est inférieur de 1 à 2 mm au diamètre dudit orifice, cette condition réalisant un bon compromis entre l'exigence de guidage et celle de passage du courant de produit pâteux entre lé clapet et l'orifice.

Le clapet est avantageusement obtenue par moulage monobloc avec le sommet du corps du distributeur.

Dans ce cas, la surface latérale de l'orifice central de ce sommet et le bas de la surface extérieure de la portion cylindrique du clapet portent l'une et l'autre des zones circonférentielles de fracture de hauteurs 0,1 à 0,3 mm se correspondant par emboîtement.

Enfin le voile d'obturation du clapet peut servir de moyen de réglage pour l'écrasement de la chambre de compression, cet écrasement pouvant augmenter lorsque la partie centrale de ce voile est en creux à l'intérieur de la portion cylindrique du clapet.

L'actionneur a de préférence une jupe extérieure échancrée à l'avant et à l'arrière, l'avant désignant l'orientation de l'orifice de distribution du produit pâteux, et une partie centrale inclinable reliée à cette jupe par une patte déformable s'étendant depuis le dessous du conduit de distribution jusqu'au bas de l'échancrure de la jupe. Les échancrures facilitent l'opération de l'actionneur et fixent l'orientation de l'écrasement de la chambre de compression. Cet actionneur peut être rendu inviolable par au moins un pont cassable situé transversalement par rapport au plan de symétrie de l'actionneur et reliant le haut de sa partie centrale inclinable au haut de sa jupe extérieure.

L'actionneur est réalisé par moulage, typiquement en PP (polypropylène) ou un PE-HD (polyéthylène haute densité) ainsi que le capot.

L'actionneur est typiquement obtenu monobloc en moulage par injection, sa patte déformable constituant alors le pont entre ses deux parties. La coupelle déformable de l'invention est également moulée et en l'une des matières du groupe formé par: les polymères thermoplastiques, les résines silicones, le caoutchouc naturel et les caoutchoucs synthétiques. Des coupelles déformables de qualité particulièrement bonne ont été réalisées ainsi en polyester -éther.

L'invention a aussi pour objet le procédé de fabrication du corps de distibuteur dont le sommet porte un orifice ainsi qu'un clapet d'aspiration constitué d'un voile d'obturation s'appliquant sur le pourtour de l'orifice et d'une portion cylindrique sous-jacente engagée dans ledit orifice et portant à sa partie inférieure des reliefs de retenue, dans lequel :
A) on choisit comme reliefs de retenue des bossages transversaux laissant entre eux des portions de surface cylindrique, le diamètre du cylindre circonscrit à ces bossages étant supérieur de 1 à 2 mm au diamètre de l'orifice central;
B) on injecte sur le corps tubulaire du distributeur qui est en matière plastique ou métallo-plastique, une pièce en matière plastique reproduisant le sommet avec son orifice ainsi que le clapet, le bas de la portion cylindrique de ce clapet étant relié à la surface latérale de l'orifice du sommet par une couronne cassable d'épaisseur 0,1 à 0,3 mm;
C) après démoulage, on appuie sur le voile d'obturation du clapet de façon à casser la couronne cassable et à forcer les bossages transversaux au travers de l'orifice.

La description d'un exemple de distributeur selon l'invention, avec deux variantes de réalisation de son clapet d'aspiration, permettra de mieux en comprendre la structure et le fonctionnement.

### EXEMPLES

La figure 1 représente un premier distributeur selon l'invention, la tête étant fixée sur le sommet du corps de distributeur, la partie centrale inclinable de l'actionneur étant représentée en coupe axiale, les autres éléments en demi-coupe axiale longitudinale.
La figure 2 représente la tête du même distributeur rendue inviolable, en demi-vue de dessus.
La figure 3 représente la coupelle déformable et le sommet du corps du même distribeur, selon deux demi-coupes axiales, en phase d'aspiration et en phase d'expulsion du produit pâteux.
La figure 4 représente le sommet du corps du même distributeur brut de moulage, en coupe axiale.
La figure 5 en représente le clapet, vu de dessus en demi-coupe.
Les figures 6 et 7 représentent une variante de moulage et une variante de structure du clapet, selon les mêmes vues que les figures 4 et 5.

Pour la clarté de la description, les bossages de la portion cylindrique de chaque clapet d'aspiration sont représentés non hachurés dans les coupes axiales.

Le corps de distributeur dont le haut est seul représenté (figure 1) est en matière plastique, avec un corps tubulaire comprenant une jupe cylindrique 2 de diamètre extérieur 35 mm et d'épaisseur 1 mm en PE HD, jupe sur laquelle est surmoulé un sommet 3 en PE-HD muni d'un orifice central 4 de diamètre 22 mm avec sur le pourtour de cet orifice 4 une surface annulaire plane 5 de diamètre extérieur 30 mm. Le sommet 3 porte à sa périphérie une gorge circulaire 6 permettant la fixation de la tête de distribution 7 par encliquetage d'une nervure 8 de la partie inférieure de la jupe extérieure 9 de son actionneur 10.

La tête de distribution 7 comporte deux pièces: la coupelle déformable 11 et l'actionneur 10 qui comprend lui-même, la jupe extérieure fixe 9 et la partie centrale inclinable 12 reliée à la jupe 9 par une patte déformable 13 qui rattache le dessous de son conduit de distribution 14 au bas d'une échancrure avant 15 de cette jupe 9. La partie centrale inclinable 12 de l'actionneur 10 comprend un voile d'appui 16 sur lequel on vient appuyer avec un doigt pour obtenir la distribution d'un peu de produit crémeux ou pâteux, et en-dessous de ce voile d'appui 16 une cheminée 17 au départ de laquelle débouche le conduit de distribbution 14. La cheminée 17 a une position et une géométrie telles que vient emboîter la tubulure supérieure 18 de la coupelle déformable 11 et elle comporte une gorge 19 permettant la fixation de cette tubulure 18 par encliquetage. La jupe extérieure 9 de l'actionneur 10 est fixée sur le sommet 3 du corps de distributeur 1 par l'encliquetage de sa nervure 8, elle comporte l'échancrure avant 15 de largeur 11 mm plus importante que la largeur 8 mm du conduit de distribution rectangulaire, et une échancrure arrière beaucoup plus grande 20 (figure 2) de largeur 20 mm et de hauteur 17 mm permettant une emprise du doigt sur le voile d'appui 16 sans aucune gêne. Outre l'aisance de manipulation, les deux échancrures 15 et 20 procurent un mode d'appui et une orientation d'appui à peu près constants, entraînant un écrasement sans à-coup de la chambre de compression et une distribution régulière de produit. La jupe extérieure 9 comporte, en outre, un rebord extérieur d'appui 21 du capot 22. L'actionneur décrit est en polypropylène monobloc, avec des épaisseurs généralement comprises entre 1 et 1,2 mm à l'exception de la patte déformable 13 qui est plus mince (0,8 mm).

La coupelle déformable 11 est en polyester-éther moulé avec des épaisseurs qui varient de 1 mm pour la tubulure supérieure 18 à 0,2 mm environ pour l'extrémité de la lèvre souple supérieure 23. Le croisillon transversal 24 porté par l'intérieur de sa tubulure supérieure 18 correspond à l'alimentation de son moulage, il ne gêne par les écoulements de produit. En allant du bas vers le haut, la coupelle 11 comprend successivement une embase ou rebord inférieur circulaire 25, une tubulure inférieure 26, un voile déformable en forme de dôme 27, la tubulure supérieure 18 qui porte une fine nervure circulaire extérieure 28, de hauteur 0,5 mm qui vient se fixer dans la gorge d'encliquetage 19 de la cheminée 17 de l'actionneur 10, et enfin, surmontant cette tubulure 18, la lèvre souple supérieure 23. L'extrémité de la lèvre supérieure 23 a un diamètre de 12 mm et vient au montage se placer contre la surface plane 29 de dessous du voile d'appui 16 au fond de la cheminée 17 de l'actionneur 10 de diamètre intérieur 14 mm, lorsque cette cheminée 17 emboîte avec un jeu faible la tubulure 18 dans la gorge 19 de la cheminée 17. Dans la position de la figure 1, c'est-à-dire en fin d'aspiration ou au repos, la lèvre 23 est appliquée de façon étanche par retour élastique contre la surface 29.

Le montage consiste ainsi en la fixation de la tubulure supérieure 18 de la coupelle déformable 11 dans l'actionneur 10. Le rebord inférieur 25 a une surface de dessus horizontale qui vient en face d'une surface intérieure d'appui 30 de la jupe extérieure 9 et, en outre, la tubulure inférieure 26 s'emboîte alors avec un jeu faible à l'intérieur d'une partie droite 31 de la jupe 9. La coupelle déformable 11 est ainsi à la fois reliée à la partie centrale inclinable 12 de l'actionneur et solidarisée à sa base avec la jupe extérieure 9. La tête de distribution 7 étant ainsi constituée par l'assemblage de ces deux pièces 10 et 11 est fixée sur le sommet 3 du corps de distributeur 1 par encliquetage de la nervure 8 de la jupe 9 dans la gorge 6 du sommet 3. La surface de dessous 32 du rebord inférieur 25 de la coupelle déformable 11 est horizontale sur sa partie intérieure et inclinée, c'est-à-dire tronconique, sur sa partie extérieure, ces deux parties de la surface 32 s'appuyant respectivement sur la périphérie de la surface annulaire plane 5 du sommet 3 et sur un chanfrein périphérique 33 de ce même sommet 3. La jupe extérieure 9 effectuant par sa partie droite 34 un serrage radial du rebord 25 et par sa surface d'appui 30 un serrage axial de ce même rebord 25, la disposition adoptée se montre particulièrement étanche.

On voit aussi sur la figure 1 le clapet d'aspiration 35 constitué d'un voile d'obturation 36 plan, d'épaisseur 0.8 mm et de diamètre 26 mm et d'une portion cylindrique sous-jacente 37 munie à sa partie inférieure de bossages transversaux arrondis 38 de diamètre de cylindre circonscrit 23,5 mm, ces bossages de retenue 38 et le voile 36 retenant le clapet 35 dans l'orifice 4, et comportant en outre des reliefs arrondis longitudinaux 39, le diamètre hors-tout sur ces reliefs de guidage 39 étant de 20,5 mm et des portions de surface cylindrique intermédiaire 40 de diamètre 19 mm. La course axiale du clapet 35, limitée par les bossages de retenue 38, est de 3 mm et, le diamètre de l'orifice central étant de 22 mm, les reliefs du guidage 39 assurent le maintien en direction du clapet 35 ainsi que sa fermeture en appui sur la surface annulaire 5 au moment des compressions.

La figure 2 représente l'actionneur 10 en demi-vue de dessus, rendu inviolable par deux ponts cassables 41 situés transversalement et typiquement à peu près à 90_{°} du plan de symétrie (XX) de l'actionneur 10 passant par l'axe du conduit de distribution 14, ces ponts 41 reliant le haut de la partie centrale inclinable 12 de l'actionneur 10 au haut de sa jupe 9. Au premier appui, qui incline la partie centrale 12 autour de l'extrémité fixe de la patte déformable 13, les ponts 41 se trouvent distendus et cassent. Ces ponts ont de préférence une extrémité amincie 42 du côté de l'habillage ou jupe 9 de sorte que leur partie cassée reste attachée à la partie mobile 12 de l'actionneur et ne gêne pas les mouvements ultérieurs.

La demi figure 3 à gauche reprend une partie de la figure 1 : on est en phase d'aspiration, la coupelle déformable 11 a repris à peu près sa forme initiale, l'appui sur l'actionneur étant relâché, et la lèvre supérieure 23 de la coupelle 11 s'est dépliée élastiquement contre la surface plane 29 du voile d'appui 16 (figure 1) en fermant le haut de la chambre de compression 43. La flèche sinueuse 44 schématise le parcours du produit pâteux au travers de l'intervalle annulaire compris entre le clapet d'aspiration 35 qui est soulevé vers le haut par l'effet de dépression et le bord de l'orifice 4 d'épaisseur ou hauteur 1,2 mm. Le produit contourne les bossages de retenue 38 et passe le long des portions de surface cylindrique intermédiaire 40, qui présentent un maximum de jeu par rapport à l'orifice 4, et à un degré moindre le long des reliefs longitudinaux de guidage 39. On comprend l'importance des conditions de guidage et de jeu pour obtenir un bon fonctionnement du clapet 35, spécialement vis à vis de l'écoulement du produit pâteux.

La demi figure 3 à droite la coupelle 11 en fin de compression, la bas de la tubulure supérieure 18 relativement rigide butant sur le voile d'obturation 36 du clapet d'aspiration 35 qui est appliqué par la pression sur la surface annulaire plane 5 du sommet 3 du corps de distributeur 1. La compression de la chambre 43 produit l'expulsion du produit pâteux entre la lèvre supérieure 23 de la coupelle 11 et le fond 29 de la cheminée 17 (figure 1), cette lèvre supérieure 23 étant légèrement recourbée par le passage de ce courant pâteux qui se dirige vers le conduit de distribution 14. Au sujet de la phase de compression, il est intéressant de noter (figure 1) que l'appui sur l'actionneur est effectué sur la partie arrière 45 du voile d'appui 16, en arrière de l'axe de symétrie vertical Y de la coupelle 11, la patte déformable 13 de l'actionneur 10 servant d'articulation souple, ce qui donne un effet de levier pour la compression élastique de la coupelle 11 favorisant une compression et une expulsion régulières du produit pâteux.

La figure 4 représente la position du même clapet 35 moulé en même temps que le reste du sommet 3 du corps 1 du distributeur sur la jupe cylindrique 2 d'épaisseur 1 mm du corps tubulaire. Le bas de la portion cylindrique 37 du clapet 35 est relié au haut 46 de la surface latérale de l'orifice 4 par une couronne de matière plastique 47 d'épaisseur environ 0,15 mm et de largeur 1 0,7 à 1,5 mm, le pont d'injection (flèche) correspondant au centre du voile d'obturation 36. La poussée du clapet 35 vers le bas entraîne le passage des bossages de retenue 38 en-dessous de l'orifice 4.

La figure 5 qui représente le clapet 35 vu de dessus, permet de compléter sa description géométrique commencée au sujet de la figure 1. Ses bossages transversaux de retenue 38 sont au nombre de 4 et espacés de 90_{°}, ils ont un contour extérieur et un contour en section droite circulaires avec une largeur individuelle de 8 mm et une épaisseur de 1 mm. Ils se présentent comme des excroissances des 4 reliefs longitudinaux de guidage 39, chacun ayant un contour en section droite également circulaire et une largeur de 6 mm et s'étendant sur une hauter de 5 mm depuis le bas du clapet 35 jusqu'à son voile d'obturation 36, leur portion de guidage proprement dite étant celle comprise entre les bossages de retenue 38 et le voile 36 et de hauteur 3 mm. Le tracé en trait interrompu du contour de diamètre 22 mm de l'orifice 4 montre l'élargissement de l'intervalle de passage du produit pâteux en face des portions de surface cylindrique intermédiaires 40 de diamètre 19 mm.

Sur la figure 6, on voit un clapet 350 dont le voile d'obturation 360, de même pourtour 361 que le voile 36 du clapet précédent 35, est en forme de cuvette. De façon à permettre une compression plus grande de la coupelle 11, la partie centrale 362 de ce voile 360 est abaissée de 3 mm à l'intérieur de la portion cylindrique 370, et on peut remarquer que ce voile 360 est alors complété dans sa fonction d'obturation par la partie haute 362 de la portion cylindrique 370. L'extrémité inférieure de cette portion cylindrique 370 comporte une couronne extérieure 371 d'épaisseur 0,7 mm et de diamètre 20,5 mm et la couronne de matière plastique 470 d'épaisseur 0,15 mm qui relie le haut 46 de l'orifice 4 au haut de cette couronne extérieure 371 a une largeur à peu près constante de 0,7 à 0,8 mm. La rupture en est particulièrement facile.

Sur la figure 7 représentant une vue de dessus du même clapet 350, on voit qu'il y a 4 bossages de retenue 380 espacés à 90_{°} comme ceux du clapet 35 et portés par 4 bossages longitudinaux de guidage 390 de largeur 4 mm. Il y a en outre 4 bossages longitudinaux intermédiaires 391, correspondant au même diamètre hors-tout 20,5 mm que celui des bossages 390, de section droite sensiblement demi-circulaire et de rayon 1 mm. Ces 8 bossages de guidage 390 et 391 portés par la portion cylindrique 370 et répartis régulièrement sur sa périphérie s'étendent depuis la courrone extérieure 371 jusqu'au pourtour 361 du voile d'obturation 360; leur nombre et leurs courbures relativement fortes procurent une bonne régularité de fonctionnement du clapet 350.

De façon générale, il est souhaitable d'avoir pour un clapet selon l'invention se déplaçant typiquement à l'intérieur d'un orifice de 15 à 30 mm de diamètre : de 3 à 6 bossages de retenue, et de 4 à 12 bossages longitudinaux de guidage. On peut se passer de bossages de guidage, mais les résultats de fonctionnement du distributeur sont alors moins bons.

### APPLICATIONS

La tête de distribution de l'invention s'adapte sur divers corps de distributeur, ayant une jupe cylindrique et un pied évasé, le plus souvent monobloc, et en particulier sur des corps de distributeur en PE HD, en polypropylène, en polymère thermoplastique, en verre ou en métal, par exemple de l'aluminium.

L'accrochage de la tête de distribution sur le sommet du corps de distributeur peut être fait par un moyen mécanique tel que sertissage, encliquetage ou vissage ou par collage, ou encore par soudage dans le cas de matières plastiques compatibles.

La tête de distribution de l'invention adaptée sur un corps de distributeur aproprié est utilisée typiquement pour le conditionnement et la distribution de produits hygiéniques et cosmétiques, sous forme de pâtes ou de gels, en particulier de pâtes dentifrices, et pour des produits alimentaires sous forme de pâtes ou de crèmes épaisses, par exemple des condiments et des produits de nappages.

## Revendications

1. Distributeur pour produit pâteux comprenant :
a) un corps (1) qui comporte un corps tubulaire, un piston glissant à l'intérieur de ce corps tubulaire, et un sommet (3) portant une soupape d'aspiration (35 et 5) (350 et 5) du produit pâteux dans une chambre de compression (43) ainsi que, à sa périphérie, des moyens de fixation (6) de la tête de distribution (7);
b) une tête de distribution (7) fixée sur le corps (1) et comportant
- un actionneur (10) comportant un voile d'appui (16) et un conduit de dist ribution (14);
- un voile déformable (27) définissant avec le sommet (3) du corps (1) et une soupape d'expulsion (23 et 29) la chambre de compression (43);
- la soupape d'expulsion (23 et 29) du produit dans ce conduit de distribution (14) placée entre la chambre de compression (43) et ce conduit;
caractérisé en ce que :
a le sommet (3) du corps (1) comporte un orifice central (4) entouré d'une surface annulaire d'appui (5) constituant le siège de la soupape d'aspiration (35 et 5)(350 et 5), et le clapet (35, 350) de cette soupape est constitué d'un voile d'obturation (36,360), dont le rebord annulaire (361) s'applique de façon étanche sur ladite surface annulaire (5) en position de fermeture de la soupape (35 et 5, 350 et 5), et d'une portion cylindrique sous-jacente (37,370) engagée dans ledit orifice central (4) et munie à sa partie inférieure de reliefs de retenue (38,380);
b Ol'actionneur (10) comprend d'une part une partie fixe (9) comportant une jupe extérieure (9) portant à sa partie inférieure un moyen de fixation (8) sur le sommet (3) du corps (1) du distributeur, et d'autre part une partie centrale inclinable (12) reliée à sa partie fixe (9) et comportant un voile d'appui (16) ainsi qu'un conduit de distribution (14) débouchant dans une cheminée logitudinale (17) qui est portée par les dessous dudit voile d'appui (16) et emboîte de façon étanche la tubulure supérieure (18) d'une coupelle déformable (11) formant avec ledit voile d'appui (16) et avec ledit sommet (3) du corps (1) du distributeur la chambre de compression (43), la surface de dessous (29) dudit voile d'appui (16) au fond de cette cheminée (17) étant plane ou de courbure faible;
b@ le voile déformable (18) est comprise dans ladite coupelle déformable (11) qui est monobloc et comprend en allant du bas vers le haut :
- un moyen de fixation étanche (25) sur le sommet (3) du corps (1) de distributeur, puis ledit voile déformable (27), puis ladite tubulure supérieure (18) surmontée d'une lèvre supérieure souple (23) qui forme avec ladite surface (29) du fond de ladite cheminée (17) la soupape d'expulsion (23 et 29) du produit dans le conduit de distribution (14).

2. Distributeur selon la revendication 1, caractérisé en ce que la tubulure supérieure (18) de la coupelle déformable (11) et la cheminée longitudinal (17) de la partie centrale inclinable de l'actionneur (10) qui emboîte cette tubulure (18) portent des moyens complémentaires de fixation étanche (19,28) de ladite tubulure (18) dans ladite cheminée (17) consistant en une nervure circulaire (28) de ladite tubulure (18) et en une gorge circulaire (19) de l'intérieur de ladite cheminée (17).

3. Distributeur selon l'une quelconque des revendications 1 ou 2, caractérisé en ce que le moyen de fixation étanche de la coupelle tubulaire déformable (11) sur le corps (1) du distributeur est un rebord inférieur circulaire (25), le sommet (3) comportant une surface périphérique d'appui (5 et 33) de ce rebord (25), et la jupe extérieure (9) de l'actionneur (10) comportant une surface intérieure d'appui (30) qui, au montage, vient serrer ledit rebord inférieur circulaire (25) sur ladite surface périphérique d'appui (5 et 23) du sommet (3) du corps (1) du distributeur.

4. Distributeur selon la revendication 1, caractérisé en ce que les reliefs de retenue (38,380) de la portion cylindrique (37,370) du clapet (35,350) de la soupape d'aspiration sont des bossages transversaux, le diamètre du cylindre circonscrit à ces bossages (38,380) étant supérieur de 1 à 2 mm au diamètre de l'orifice central (4) du sommet (3) du corps (1) du distributeur.

5. Distributeur selon la revendication 4, caractérisé en ce que la portion cylindrique (37,370) du clapet (35,350) de la soupape d'aspiration porte des bossages longitudinaux de guidage (39,390) et 391) laissant entre eux des portions de surface cylindrique intermédiaire (40), le diamètre hors-tout sur ces bossages étant inférieur d'au moins 0,6 mm au diamètre de l'orifice central (4).

6. Distributeur selon la revendication 5, caractérisé en ce que les bossages de retenue (38,380) ont des surfaces supérieures et inférieures inclinées ou arrondies et en ce que le diamètre hors-tout sur les bossages longitudinaux de guidage est inférieur de 1 à 2 mm au diamètre de l'orifice central (4)

7. Distributeur selon la revendication 6, caractérisé en ce que la surface latérale de l'orifice central (4) et le bas de la surface extérieure de la portion cylindrique (37,370) du clapet d'aspiration (35,350) portent des zones de fracture de hauteurs 0,1 à 0,3 mm se correspondant par emboîtement.

8. Distributeur selon l'une quelconque des revendications 4 à 7, caractérisé en ce que le voile d'obturation (360) du clapet d'aspiration (350) comporte une partie (362) en creux à l'intérieur de sa portion cylindrique sous-jacente (370).

9. Distributeur selon l'une quelconque des revendications 1 à 8, caractérisé en ce que la jupe extérieure (9) de l'actionneur (10) porte une échancrure avant (15) et une échancrure arrière (20) et en ce que la partie centrale inclinable (12) de l'actionneur (10) est reliée à cette jupe extérieure (9) par une patte déformable (13) qui s'étend depuis le dessous du conduit de distribution (14) jusqu'au bas de l'échancrure avant (15) de la jupe (9).

10. Distributeur selon l'une quelconque des revendications 1 à 9, caractérisé en ce que son actionneur (10) comporte au moins un pont cassable (41) situé transversalement par rapport au plan de symétrie (XX) de l'actionneur (10) et reliant le haut (16) de sa partie centrale inclinable (12) au haut de sa jupe extérieure (9).

11. Distributeur selon l'une quelconque des revendications 1 à 10, caractérisé en ce que sa coupelle déformable (11) est en l'une des matières du groupe formé par : les polymères thermoplastiques, les résines silicones, le caoutchouc naturel, et les caoutchoucs synthétiques.

12. Distributeur tête de distribution selon la revendication 11, caractérisé en ce que sa coupelle déformable (11) est en polyesteréther.

13. Procédé de fabrication d'un corps (1) de distributeur dont le sommet (3) porte un orifice (4) ainsi qu'un clapet d'aspiration (35,350) constitué d'un voile d'obturation (36,360) s'appliquant sur le pourtour (5) de l'orifice (4) et d'une portion cylindrique sous-jacente (37,370) engagée dans ledit orifice (4) et portant à sa partie inférieure des reliefs de retenue (38,380), dans lequel :
A) on choisit comme reliefs de retenue des bossages transversaux (38,380) laissant entre eux des portions de surface cylindrique (40), le diamètre du cylindre circonscrit à ces bossages (38,380) étant supérieur de 1 à 2 mm au diamètre de l'orifice central (4);
B) on injecte sur le corps tubulaire (2) du distributeur qui est en matière plastique ou métallo-plastique, une pièce en matière plastique reproduisant le sommet (3) avec son orifice (4) ainsi que le clapet (35,350), le bas de la portion cylindrique (37,370) de ce clapet (35,350) étant reliée à la surface latérale de l'orifice (4) du sommet (3) par une couronne cassable (47,470) d'épaisseur 0,1 à 0,3 mm;
C) après démoulage, on appuie sur le voile d'obturation (36,360) du clapet (35,350) de façon à casser la couronne cassable (47,470) et à forcer les bossages transversaux (38,380) au travers de l'orifice central.

## Patentansprüche

1. Spender für pastenartige Produkte mit:
a) einem Körper (1), der einen rohrförmigen Körper, einen im Inneren des rohrförmigen Körpers gleitenden Kolben, und eine Spitze (3) aufweist, die ein Ansaugventil (35 und 5) (350 und 5) des pastenartigen Produkts in eine Druckkammer (43) sowie an ihrem Umfang Festlegeinrichtungen (6) des Spendekopfes (7) trägt;
b) einem Spenderkopf (7), der auf dem Körper (1) befestigt ist und aufweist
einen Betätiger (10), der eine Andrückabdeckung (16) und eine Spendeleitung (14) aufweist;
eine verformbare Abdeckung (27), die mit der Spitze (3) des Körpers (1) und einem Austreibungsventil (23 und 29) die Druckkammer (43) definiert;
das Austreibungsventil (23 und 29) des Produkts in die Spendeleitung (14), das zwischen der Druckkammer (43) und dieser Leitung angeordnet ist;
dadurch gekennzeichnet, daß:
a) die Spitze (3) des Körpers (1) eine zentrale Öffnung (4) aufweist, die von einer ringförmigen Andrückfläche (5) umgeben ist, die den Sitz des Ansaugventils (35 und 5) (350 und 5) bildet, und die Klappe (35, 350) dieses Ventils aus einer Verschlußabdeckung (36, 360) gebildet ist, deren ringförmiger Rand (361) auf abdichtende Weise auf der ringförmigen Fläche (5) in Schließstellung des Ventils (35 und 5) (350 und 5) anliegt, und aus einem darunterliegenden zylindrischen Bereich (37, 370) gebildet ist, der in die zentrale Öffnung (4) eingreift und an seinem unteren Abschnitt mit Rückhaltevorsprüngen (38, 380) versehen ist;
b) der Betätiger (10) einerseits einen festen Abschnitt (9) aufweist, der eine äußere Schürze (9) aufweist, die an ihrem unteren Bereich eine Befestigungseinrichtung (8) auf der Spitze (3) des Körpers (1) des Spenders trägt, und andererseits einen neigbaren Mittenabschnitt (12) aufweist, der mit seinem festen Abschnitt (9) verbunden ist, und eine Andrückabdeckung (16) sowie eine Spendeleitung (14) aufweist, die in einen Längskamin (17) mündet, der von dem Unterbau der Andrückabdeckung (16) getragen wird und auf dichtende Weise den oberen Rohrstutzen (18) einer verformbaren Kapsel (11) umgibt, die mit der genannten Andrückabdeckung (16) und der genannten Spitze (3) des Körpers (1) des Spenders die Druckkammer (43) bildet, wobei die Oberfläche des Unterbaus (29) der genannten Andrückabdeckung (16) am Boden dieses Kamins (17) eben oder von schwacher Ausbiegung ist;
b_{@}) die deformierbare Abdeckung (18) in der genannten deformierbaren Kapsel (11) enthalten ist, die aus einem Block ist und von unten nach oben aufweist:
eine dichtende Befestigungseinrichtung (25) auf der Spitze (3) des Körpers (1) des Spenders, sodann die genannte verformbare Abdeckung (27), sodann den genannten oberen Rohrstutzen (18), der von einer weichen oberen Lippe (23) überhöht ist, die mit der genannten Fläche (29) des Bodens des Kamins (17) das Austreibventil (23 und 29) des Produktes in die Spendeleitung (14) bildet.

2. Spender nach Anspruch 1, dadurch gekennzeichnet, daß der obere Rohrstutzen (18) der verformbaren Kapsel (11) und der Längskamin (17) des neigbaren Mittenabschnitts des Betätigers (10), der den Rohrstutzen (18) umgibt, komplementäre dichte Befestigungseinrichtungen (19, 28) des genannten Rohrstutzens (18) in dem genannten Kamin (17) trägt, die aus einem kreisförmigen Vorsprung (28) des genannten Rohrstutzens (18) und aus einer kreisförmigen Kerbe (19) im Inneren des genannten Kamins (17) besteht.

3. Spender nach Anspruch 1 oder 2, dadurch gekennzeichnet, daß die dichte Befestigungseinrichtung der rohrförmigen verformbaren Kapsel (11) auf dem Körper (1) des Spenders ein unterer kreisförmiger Rand (25) ist, wobei die Spitze (3) eine Anlage-Umfangsfläche (5 und 33) dieses Randes (25) aufweist, und die äußere Schürze (9) des Betätigers (10) eine innere Anlagefläche (30) aufweist, die, bei der Montage, den genannten unteren kreisförmigen Rand (25) auf die genannte Anlagenumfangsfläche (5 und 23) der Spitze (3) des Körpers (1) des Spenders einklemmt.

4. Spender nach Anspruch 1, dadurch gekennzeichnet, daß die Rückhaltevorsprünge (38, 380) des zylindrischen Bereichs (37, 370) der Klappe (35, 350) des Ansaugventils Quervorsprünge sind, wobei der Durchmesser des diese Vorsprünge (38, 380) umschreibenden Zylinders um 1 bis 2 mm größer ist als der Durchmesser der Mittenöffnung (4) der Spitze (3) des Körpers (1) des Spenders.

5. Spender nach Anspruch 4, dadurch gekennzeichnet, daß der zylindrische Bereich (37, 370) der Klappe (35, 350) des Ansaugventils Längsführungsvorsprünge (39, 390 und 391) aufweist, der zwischen ihnen Bereiche von zylindrischen Zwischenflächen (40) läßt, wobei der äußerste Durchmesser über diese Vorsprünge um wenigstens 0,6 mm zu dem Durchmesser der Mittenöffnung (4) geringer ist.

6. Spender nach Anspruch 5, dadurch gekennzeichnet, daß die Rückhaltevorsprünge (38, 380) obere und untere geneigte oder abgerundete Flächen aufweisen, und daß der Durchmesser über alles der Längsführungsvorsprünge zum Durchmesser der Mittenöffnung (4) um 1 bis 2 mm geringer ist.

7. Spender nach Anspruch 6, dadurch gekennzeichnet, daß die Seitenfläche der Mittenöffnung (4) und der untere Bereich der Aussenfläche des zylindrischen Bereichs (37, 370) der Ansaugklappe (35, 350) Bruchzonen von 0,1 bis 0,3 mm Höhe tragen, die durch Ineinandergreifen sich entsprechen.

8. Spender nach einem der Ansprüche 4 bis 7, dadurch gekennzeichnet, daß die Verschlußabdeckung (360) der Ansaugklappe (350) einen hohlen Abschnitt (362) im Inneren seines darunterliegenden zylindrischen Bereichs (370) aufweist.

9. Spender nach einem der Ansprüche 1 bis 8, dadurch gekennzeichnet, daß die äußere Schürze (9) des Betätigers (10) einen bogenförmigen vorderen Ausschnitt (15) und einen bogenförmigen hinteren Ausschnitt (20) trägt, und daß der neigbare Mittenabschnitt (12) des Betätigers (10) mit dieser äußeren Schürze (9) durch eine verformbare Zunge (13) verbunden ist, die sich von dem Unterbau der Spendeleitung (14) bis zum vorderen bogenförmigen Ausschnitt (15) der Schürze (9) erstreckt.

10. Spender nach einem der Ansprüche 1 bis 9, dadurch gekennzeichnet, daß sein Betätiger (10) wenigstens einen zerstörbaren Steg (41) aufweist, der quer bezüglich der Symmetrieebene (XX) des Betätigers (10) angeordnet ist, und das Obere (16) seines neigbaren Mittenabschnitts (12) mit dem Oberen seiner äußeren Schürze (9) verbindet.

11. Spender nach einem der Ansprüche 1 bis 10, dadurch gekennzeichnet, daß seine verformbare Kapsel (11) aus einer der Stoffgruppen ist, gebildet aus: den thermoplastischen Polymeren, den Siliconharzen, dem Naturkautschuk, und den synthetischen Kautschukmaterialien.

12. Spender nach Anspruch 11, dadurch gekennzeichnet, daß seine verformbare Kapsel (11) aus Polyester-Ether gebildet ist.

13. Verfahren zur Herstellung eines Spendekörpers (1) dessen Spitze (3) eine Offnung (4) sowie eine Ansaugklappe (35, 350) trägt, gebildet aus einer Verschlußabdeckung (36, 360), die gegen den Umfang (5) der Öffnung (4) drückt, und aus einem darunterliegenden zylindrischen Bereich (37, 370) der in die Offnung (4) eingreift und an seinem unteren Abschnitt Rückhaltevorsprünge (38, 380) aufweist, bei dem:
A) als Rückhaltevorsprünge Quervorsprünge (38, 380) ausgewählt werden, die zwischen ihnen Zylinderflächenbereiche (40) freilassen, wobei der Durchmesser der diese Vorsprünge (38, 380) umschreibenden Zylinders um 1 bis 2 mm zu dem Durchmesser der Mittenöffnung (4) größer ist.
B) auf dem rohrförmigen Körper (2) des Spenders, der aus Kunststoff oder Metall-Kunststoffmaterial ist, ein Teil aus Kunststoffmaterial injiziert wird, das die Spitze (3) mit seiner Öffnung (4) sowie die Klappe (35, 350) wieder erzeugt, wobei das untere des zylindrischen Bereichs (37, 370) dieser Klappe (35, 350) mit der Seitenfläche der Öffnung (4) der Spitze (3) durch einen zerstörbaren Kranz (47, 470) von 0,1 bis 0,3 mm Dicke verbunden ist;
C) nach Ausformen auf die Überdeckungsabdeckung (36, 360) der Klappe (35, 350) derart gedrückt wird, um den zerstörbaren Kranz (47, 470) zu zerstören und die Quervorsprünge (38, 380) durch die Mittenöffnung hindurchzudrücken.

## Claims

1. Dispenser for pasty products comprising:
a) a body (1) incorporating a tubular member, a piston sliding within said tubular member, and a top (3) carrying a valve (35 and 5) (350 and 5) sucking the pasty product into a compression chamber (43) and, on its peripherary, means (6) for fixing the distribution head (7);
b) a dispensing head (7) fixed to body (1) and having an actuator (10) incorporating a bearing web (16) and a distribution pipe (14),
a deformable web (27) defining with the top (3) of body (1) and an expulsion valve (23 and 29) the compression chamber (43), and the valve (23 and 29) for expelling the product into said distribution pipe (14), placed between the compression chamber (43) and said pipe, characterized in that:
a) the top (3) of body (1) has a central orifice (4) surrounded by an annular bearing surface (5) constituting the seat of the suction valve (35 and 5) (350 and 5), and the flap (35, 350) of said valve is constituted by a sealing web (36, 360), whose annular edge (361) is tightly applied to said annular surface (5) when the valve (35 and 5) (350 and 5) is in the closed position, and by an underlying cylindrical portion (37, 370) engaged in said central orifice (4) and provided in its lower part with retaining reliefs (38, 380).
b) actuator (10) comprises on the one hand having an outer skirt (9) carrying on its lower part a means (8) for fixing to the top (3) of dispenser body (1) and on the other hand an inclinable central part (12) connected to said fixed part (9) and having a bearing web (16), as well as a distribution pipe (14) issuing into a longitudinal duct (17) carried by the bottom of said bearing web (16) and which tightly fits the upper tube (18) of a deformable cap (11) forming with said bearing web (16) and with said top (3) of dispenser body (1) the compression chamber (43), the bottom surface (29) of said bearing web (16) on the base of said duct (17) being planar or having a limited curvature;
b_{@}) the deformable web (18) is comprised in said deformable cap (11), which is in one piece and comprises, running from bottom to top: a means (25) for the tight fixing to the top (3) of the distributor body (1), then said deformable web (27), followed by the upper tube (18) surmounted by a flexible upper lip (23) forming with said surface (29) of the base of duct (17) the valve (23, 29) for expelling the product into the distribution pipe (14).

2. Dispenser according to claim 1, characterized in that the upper tube (18) of the deformable cap (11) and the longitudinal duct (17) of the inclinable central part of the actuator (10) fitting said tube (18) carry complimentary means (19, 28) for the tight fixing of said tube (18) in said duct (17) constituted by a circular rib (28) of tube (18) and a circular groove (19) in the interior of said duct (17).

3. Dispenser according to either of the claims 1 and 2, characterized in that the means for the tight fixing of the deformable tubular cap (11) to the distributor body (1) is a circular lower edge (25), the top (3) having a peripheral bearing surface (5, 33) for said edge (25) and the outer skirt (9) of actuator (10) has an inner bearing surface (30) which, on fitting, secures said lower circular edge (25) on the peripheral bearing surface (5, 23) of top (3) of distributor body (1).

4. Dispenser according to claim 1, characterized in that the retaining reliefs (38, 380) of cylindrical portion (37, 370) of flap (35, 350) of the suction valve are transverse bosses, the diameter of the cylinder circumscribed with said bosses (38, 380) exceeding by 1 to 2 mm the diameter of the central orifice (4) of top (3) of distributor body (1).

5. Dispenser according to claim 4, characterized in that the cylindrical portion (37, 370) of flap (35, 350) of the suction valve carries longitudinal guidance bushes (39, 390, 391) leaving between them intermediate cylindrical surface portions (40), the overall diameter of said bosses being smaller by at least 0.6 mm than the diameter of central orifice (4).

6. Dispenser according to claim 5, characterized in that the retaining bosses (38, 380) have upper and lower inclined or rounded surfaces and in that the overall diameter on said longitudinal guidance bosses in smaller by 1 to 2 mm than the diameter of the central orifice (4).

7. Dispenser according to claim 6, characterized in that the lateral surface of the central orifice (4) and the bottom of the outer surface of the cylindrical portion (37, 370) of suction valve (35, 350) carry fracture zones of heights 0.1 to 0.3 mm, which correspond by fitting.

8. Dispenser according to any one of the claims 4 to 7, characterized in that the sealing web (360) of suction valve (350) has a hollowed out portion (362) within its underlying cylindrical part (370).

9. Dispenser according to any one of the claims 1 to 8, characterized in that the outer skirt (9) of actuator (10) carries a front notch (15) and a rear notch (20) and in that the inclinable central part (12) of actuator (10) is connected to the outer skirt (9) by a deformable tab (13) extending from the bottom of the distribution pipe (14) up to the bottom of the front notch (15) of skirt (9).

10. Dispenser according to any one of the claims 1 to 9, characterized in that its actuator (10) has at least one breakable bridge (41) positioned transversely with respect to the plane of symmetry (XX) of actuator (10) and connecting the top (16) of its inclinable central part (12) to the top of its outer skirt (9).

11. Dispenser according to any one of the claims 1 to 10, characterized in that its deformable cap (11) is made from one of the materials in the group formed by thermoplastic polymers, silicone resins, natural rubber and synthetic rubbers.

12. Dispenser according to claim 11, characterized in that its deformable cap (11) is made from polyester-ether.

13. Manufacturing process for a dispenser body (1), whereof the top (3) carries an orifice (4), as well as a suction valve flap (35, 350) constituted by a sealing web (36, 360) applied to the periphery (5) of orifice (4) and an underlying cylindrical portion (37, 370) engaged in said surface (4) and carrying on its lower part retaining reliefs (38, 380), in which:
A) the retaining reliefs are constituted by transverse bosses (38, 380) leaving between them cylindrical surface portions (40), the diameter of the cylinder circumscribed with the bosses (38, 380) being greater by 1 to 2 mm than the diameter of the central orifice (4);
B) onto the tubular member (2) of the distributor, which is made from a plastic or metal-plastic material, is injected a plastics material part reproducing the top (3) with its orifice (4), as well as the valve (35, 350), the bottom of the cylindrical portion (37, 370) of valve (35, 350) being connected to the lateral surface of orifice (4) of top (3) by a breakable ring (47, 470) having a thickness of 0.1 to 0.3 mm;
C) after mould removal, bearing pressure is exerted on sealing web (36, 360) of valve (35, 350), so as to break the breakable ring (47, 470) and force the transverse bosses (38, 380) through the central orifice.
